# EUROPÄISCHE PATENTSCHRIFT

(11) **EP 2 703 573 B1**
(45) Veröffentlichungstag und Bekanntmachung des Hinweises auf die Patenterteilung: **11.10.2017**
(21) Anmeldenummer: 13179422.4
(22) Anmeldetag: 06.08.2013
(51) Int. Cl.: E03F 5/04, E03C 1/22, E03C 1/23

(54) **Ablaufgarnitur und Badewanne bzw. Duschtasse mit einer derartigen Ablaufgarnitur**
Floor drain and sanitary tub or shower tray with such a floor drain
Bouche d'égout et bac de douche ou baignoire avec une telle bouche d'égout

(30) Priorität: 30.08.2012 DE 202012103312 U
(43) Veröffentlichungstag der Anmeldung: 05.03.2014
(73) Patentinhaber: Viega Technology GmbH & Co. KG, 57439 Attendorn (DE)
(72) Erfinder: ARENS, Klaus, 57482 Wenden (DE); BERGMOSER, Sebastian, 57413 Finnentrop (DE); FIEDLER, Sascha, 57439 Attendorn (DE); HEGEMANN, Ludger, 59227 Ahlen (DE); HENNES, Frank, 57413 Finnentrop (DE); SCHULTE, Georg, 57439 Attendorn (DE); SKRODOLIES, Dr. Klaus, 57368 Lennestadt (DE); FIEGL, Tomas, 64293 Darmstadt (DE); POHL, Achim, 64293 Darmstadt (DE)
(74) Vertreter: Cohausz & Florack

(56) Entgegenhaltungen:
- EP-A1- 1 544 360
- US-A1- 2008 148 474
- US-A1- 2012 036 631

## Beschreibung

Die Erfindung betrifft eine Ablaufgarnitur, insbesondere Ab- und Überlaufgarnitur, für eine Dusch- und Badewanne und/oder eine Duschtasse, mit einem an einer Bodendurchgangsöffnung einer Wanne oder Duschtasse mittels mindestens zweier Befestigungselemente festlegbaren Ablaufgehäuse und einer oberhalb einer Einlassöffnung des Ablaufgehäuses angeordneten Abdeckung, die im montierten Zustand mit der Wanne oder Duschtasse einen Ablaufspalt begrenzt, über den Wasser zur Einlassöffnung des Ablaufgehäuses fließen kann, wobei die Abdeckung länglich ausgebildet und mit mindestens zwei voneinander beabstandeten Verbindungsmitteln versehen ist, mittels derer sie lösbar an der Ablaufgarnitur festlegbar ist, und wobei der Abstand der mindestens zwei oder von mindestens zwei der an der Abdeckung vorgesehenen Verbindungsmittel größer ist als die Breite der Abdeckung.

Ferner betrifft die Erfindung ein Sanitärobjekt in Form einer Wanne oder Duschtasse, mit einem Boden, einer Bodendurchgangsöffnung und einer länglichen Abdeckung, die im montierten Zustand mit dem Boden der Wanne oder Duschtasse einen umlaufenden Ablaufspalt begrenzt, wobei die Abdeckung mit mindestens zwei voneinander beabstandeten Verbindungsmittel versehen ist, mittels derer sie lösbar an einem an der Bodendurchgangsöffnung festlegbaren Ablaufgehäuse verdrehsicher festlegbar ist, und wobei der Abstand der mindestens zwei oder von mindestens zwei der an der Abdeckung vorgesehenen Verbindungsmittel größer ist als die Breite der Abdeckung.

Ablaufgarnituren für Badewannen und Duschtassen sind in unterschiedlichen Ausführungen bekannt. Aus der DE 196 19 942 A1 ist eine Ablaufarmatur für Dusch- und Badewannen bekannt, die ein an einer Bodenöffnung einer Wanne festlegbares Ablaufgehäuse aufweist. In das Ablaufgehäuse ist ein Tauchrohr eingesetzt, das eine Zulauföffnung begrenzt und Teil eines Geruchverschlusses ist. Des Weiteren ist in dem Ablaufgehäuse eine Geruchverschlusstasse angeordnet, die durch das eingesetzte Tauchrohr in der Betriebsstellung arretiert wird und nach Entnahme des Tauchrohres im Gehäuseinnenraum verschiebbar ist. Die Festlegung der Ablaufarmatur am Rand der Wannenbodenöffnung erfolgt über einen Flanschring, der durch Befestigungsschrauben festgelegt wird, deren jeweiliger Gewindeschaft in einen im Gehäuse verankerten Gewindeeinsatz eingeschraubt wird. Die Befestigungsschrauben stützen sich dabei mit ihrem Kopf an dem Flanschring ab. An den Schraubenköpfen wird eine Abdeckhaube (Abdeckung) festgelegt. Die Abdeckhaube weist hierzu an ihrer Unterseite angeformte Hohlzapfen auf, die kraft- und formschlüssig auf die Schraubenköpfe gestülpt werden. Durch den Raum zwischen den Hohlzapfen kann Wasser über die Zulauföffnung des Tauchrohres in das Ablaufgehäuse einfließen.

Die US 2008/0148474 A1 offenbart eine Ablaufgarnitur für eine Duschtasse, mit einem an einer Bodendurchgangsöffnung festlegbaren Ablaufgehäuse und einer oberhalb einer Einlassöffnung des Ablaufgehäuses angeordneten Abdeckung, die mit der Duschtasse einen Ablaufspalt begrenzt, über den Wasser zur Einlassöffnung des Ablaufgehäuses fließen kann. Die Abdeckung ist viereckig und länglich ausgebildet. An ihrer Unterseite weist die Abdeckung zwei Saugnäpfe auf, mittels derer sie lösbar in einer länglichen, viereckigen Vertiefung der Duschtasse oberhalb der Ablaufgarnitur festlegbar ist. An den vier Ecken der Abdeckung sind elastomere Abstandselemente angebracht, durch welche die Abdeckung an den vier Ecken der Vertiefung abgestützt bzw. festgelegt wird.

Die US 2012/00336631 A1 offenbart einen Bodenablauf für Duschen mit einem an einer Bodendurchgangsöffnung festlegbaren Ablaufgehäuse und einer oberhalb einer Einlassöffnung des Ablaufgehäuses angeordneten Abdeckung, die mit dem Boden der Dusche bzw. einer Duschtasse einen Ablaufspalt begrenzt, über den Wasser zur Einlassöffnung des Ablaufgehäuses fließen kann. Die Abdeckung ist kreisscheibenförmig oder viereckig ausgebildet und dazu bestimmt, auf ihrer Oberseite mit einer Fliese oder einem anderen Bodenbelag verkleidet bzw. beklebt zu werden. An der Unterseite der Abdeckung stehen Abstandselemente vor, die Ausnehmungen enthalten, mittels denen die Abdeckung auf Zapfen, die von der Oberseite des Ablaufgehäuses vorstehen, formschlüssig aufgesetzt werden kann.

Des Weiteren ist in der ebenfalls auf die Anmelderin zurückgehenden DE 20 2004 011 356 U1 ein Duschablauf beschrieben, der ein an einer Öffnung einer Wanne festlegbares Ablaufgehäuse mit einem Ablaufventil aufweist, an dem auf der Wanneninnenseite eine Abdeckung montiert wird, wobei zwischen der Abdeckung und dem Ablaufventil ein ringförmiger Spalt zur Ableitung von Duschwasser ausgebildet ist. Die Abdeckung besitzt dabei in Draufsicht die Form einer Kreisplatte, die über an der Unterseite angeformte Stege beabstandet von einem ringförmigen Befestigungsflansch des Ablaufgehäuses angeordnet ist. Die Abdeckung ist an zwei Zapfen drehfest an dem Ablaufgehäuse gehalten. Um abweichend von einer kreisrunden Form der Abdeckung auch andere Formen für den Duschablauf zu realisieren, ist auf der Abdeckung ein Dekorteil festgelegt, das in Draufsicht im Wesentlichen quadratisch ausgebildet ist. Das Dekorteil liegt dabei formschlüssig auf der Abdeckung auf, damit es durch Trittbelastungen nicht beschädigt wird.

Die Konstruktion dieser und anderer bekannter Ablaufgarnituren für Badewannen und Duschtassen mit genormtem Ablaufloch bereitet jedoch Schwierigkeiten hinsichtlich der Gestaltung und Konstruktion von neuartigen Abdeckhauben zur Abdeckung des Ablaufloches bzw. Ablaufventils.

Davon ausgehend liegt der vorliegenden Erfindung die Aufgabe zugrunde, eine Ablaufgarnitur der eingangs genannten Art zu schaffen, welche eine verdrehsichere Befestigung einer länglichen Abdeckung (Abdeckhaube) am Ablauf der Wanne bzw. Duschtasse ermöglicht.

Diese Aufgabe wird durch eine Ablaufgarnitur mit den in Anspruch 1 angegebenen Merkmalen gelöst. Bevorzugte und vorteilhafte Ausgestaltungen der erfindungsgemäßen Ablaufgarnitur sind in den auf Anspruch 1 rückbezogenen Unteransprüchen angegeben.

Die erfindungsgemäße Ablaufgarnitur besitzt ein an einer Bodendurchgangsöffnung einer Wanne oder Duschtasse mittels mindestens zweier Befestigungselemente festlegbares Ablaufgehäuse und eine oberhalb einer Einlassöffnung des Ablaufgehäuses angeordnete Abdeckung, die im montierten Zustand mit der Wanne oder Duschtasse einen Ablaufspalt begrenzt, über den Wasser zur Einlassöffnung des Ablaufgehäuses fließen kann. Die Abdeckung ist dabei länglich ausgebildet und mit mindestens zwei voneinander beabstandeten Verbindungsmittel versehen, mittels derer sie lösbar am Ablaufgehäuse festlegbar ist, wobei der Abstand der mindestens zwei oder von mindestens zwei der an der Abdeckung vorgesehenen Verbindungsmittel größer ist als die Breite der Abdeckung. Erfindungsgemäß ist die Einlassöffnung des Ablaufgehäuses neben mindestens einer als weitere Einlassöffnung des Ablaufgehäuses fungierenden Kanalöffnung angeordnet, die im montierten Zustand der Ablaufgarnitur mit einer zweiten Bodendurchgangsöffnung der Wanne oder Duschtasse fluchtet, wobei die Einlassöffnungen von der länglich ausgebildeten Abdeckung überdeckt werden.

Des Weiteren liegt der vorliegenden Erfindung die Aufgabe zugrunde, eine für die erfindungsgemäße Ablaufgarnitur geeignete sanitäre Wanne oder Duschtasse anzugeben.

Diese Aufgabe wird durch ein Sanitärobjekt in Form einer Wanne oder Duschtasse mit den Merkmalen des Anspruchs 12 gelöst. Das erfindungsgemäße Sanitärobjekt in Form einer Wanne oder Duschtasse hat einen Boden mit einer Bodendurchgangsöffnung und einer länglichen Abdeckung, die im montierten Zustand mit dem Boden der Wanne oder Duschtasse einen umlaufenden Ablaufspalt begrenzt, wobei die Abdeckung mit mindestens zwei voneinander beabstandeten Verbindungsmitteln versehen ist, mittels derer sie lösbar an einem an der Bodendurchgangsöffnung festlegbaren Ablaufgehäuse verdrehsicher festlegbar ist, und wobei der Abstand der mindestens zwei oder von mindestens zwei der an der Abdeckung vorgesehenen Verbindungsmittel größer ist als die Breite der Abdeckung. Weiter ist das Sanitärobjekt dadurch gekennzeichnet, dass neben der Bodendurchgangsöffnung mindestens eine weitere Bodendurchgangsöffnung in dem Boden der Wanne oder Duschtasse angeordnet ist, wobei die Verbindungsmittel der Abdeckung so angeordnet sind, dass mindestens eines dieser Verbindungsmittel im montierten Zustand der Abdeckung im Bereich der ersten Bodendurchgangsöffnung der Wanne oder Duschtasse angeordnet und mindestens ein anderes dieser Verbindungsmittel im Bereich der weiteren Bodendurchgangsöffnung der Wanne oder Duschtasse angeordnet ist.

Der Abstand der benachbarten, nebeneinander angeordneten Durchgangsöffnungen liegt vorzugsweise im Bereich des halben bis doppelten Durchmessers der jeweiligen Durchgangsöffnung.

Durch mindestens zwei nebeneinander angeordnete Ablauföffnungen (Durchgangsöffnungen) lässt sich außer einer verdrehsicheren Festlegung einer länglichen Abdeckhaube zudem auch eine besonders hohe Ablaufleistung erzielen.

Die vorliegende Erfindung basiert auf der Idee, eine Ablaufgarnitur, insbesondere Ab- und Überlaufgarnitur für Badewannen und Duschtassen mit einer länglichen, vorzugsweise im Wesentlichen rechteckigen Blende als Abdeckung für das Ablaufloch auszustatten. Herkömmliche Badewannen und Duschtassen weisen ein genormtes Ablaufloch auf, das im Wesentlichen kreisrund ausgeführt ist. Die kreisrunde Ausführung des Ablaufloches, die produktionstechnische Gründe hat, ist jedoch hinsichtlich einer Ausstattung gattungsgemäßer Ablaufgarnituren mit länglichen, insbesondere rechteckigen Abdeckungen (Abdeckhauben) ungünstig, da eine verdrehsichere Festlegung einer länglichen Abdeckung an einem einzelnen kreisrunden Ablaufloch Probleme bereitet. Denn eine längliche Abdeckung überragt das kreisrunde Ablaufloch seitlich und lässt sich somit aufgrund der Hebelwirkung relativ leicht mit oder relativ zu dem Ablaufgehäuse verdrehen, was vom Kunden bzw.

Benutzer bei gewünschter paralleler Ausrichtung der Längskanten einer länglichen, rechteckigen Abdeckung in Bezug auf einen im Wesentlichen gerade verlaufenden oberen Wannenrand bzw. Duschtassenrand als in ästhetischer Hinsicht störend empfunden wird. Ferner ist ein relativ weites hebelartiges Überkragen einer länglichen Abdeckung (Abdeckhaube) hinsichtlich der Stabilität bzw. Statik der Konstruktion ungünstig.

Die Ausführung einer Dusch- oder Badewanne oder Duschtasse mit mindestens zwei nebeneinander angeordneten Durchgangsöffnungen als Ablaufloch ermöglicht eine verdrehsichere Befestigung einer länglichen Abdeckung (Abdeckhaube) am Ablauf der Wanne bzw. Duschtasse.

Dadurch, dass das Ablaufgehäuse mindestens zwei nebeneinander angeordnete Einlassöffnungen aufweist, ergibt sich die Möglichkeit, die Ablaufleistung der Ablaufgarnitur zu erhöhen.

Nach einer weiteren Ausgestaltung sind die Einlassöffnungen des Ablaufgehäuses durch Anschlussstutzen definiert, die jeweils ein Innengewinde aufweisen, wobei die Befestigungselemente der Ablaufgarnitur entsprechende Außengewinde aufweisen und vorzugsweise als

Flanschbuchsen ausgeführt sind. Hierdurch lässt sich eine sehr zuverlässige wasserdichte Anbindung des Ablaufgehäuses an die Wanne oder Duschtasse erzielen.

Vorzugsweise ist die jeweilige Flanschbuchse an ihrer Oberseite mit Vorsprüngen versehen. Die Vorsprünge können beispielsweise in Form von auf dem Flansch gegenüberliegend, insbesondere diametral angeordneten Schraubenköpfen oder ringförmigen Zapfen ausgebildet sein. Die Vorsprünge können somit als Greifstellen oder Werkzeugansatzpunkte beim Verschrauben der jeweiligen Flanschbuchse mit dem zugeordneten Anschlussstutzen des Ablaufgehäuses genutzt werden.

Eine weitere vorteilhafte Ausgestaltung der erfindungsgemäßen Ablaufgarnitur sieht vor, dass in die jeweilige Flanschbuchse ein Sieb lösbar eingesetzt ist. Hierdurch kann das Eindringen von Haaren sowie Kleinteilen in das Ablaufgehäuse verhindert werden. Vorzugsweise ist das Sieb schalen- oder schüsselförmig ausgebildet und/oder an den Vorsprüngen der Flanschbuchse formschlüssig und/oder kraftschlüssig festlegbar.

Eine weitere bevorzugte Ausgestaltung der erfindungsgemäßen Ablaufgarnitur ist dadurch gekennzeichnet, dass die an der Abdeckung vorgesehenen Verbindungsmittel formschlüssig und/oder reibschlüssig in die Flanschbuchsen oder Siebe eingreifen. Hierdurch lässt sich eine schnelle verdrehsichere Festlegung der länglichen Abdeckung an den Ablauflöchern bzw. Flanschbuchsen erzielen.

Das in die jeweilige Flanschbuchse oder das jeweilige Sieb eingreifende Verbindungsmittel der Abdeckung ist vorzugsweise aus mindestens drei Abstandshaltern gebildet, die auf dem Flansch der Flanschbuchse oder des Siebes aufsitzen und zugleich mit Vorsprüngen in die Flanschbuchse bzw. das Sieb eingreifen. Die in die jeweilige Flanschbuchse oder das Sieb eingreifenden Abstandshalter sind dabei vorzugsweise gleichmäßig voneinander beabstandet auf einem gemeinsamen Teilkreis angeordnet.

Alternativ oder ergänzend können die Verbindungsmittel zur verdrehsicheren Festlegung der länglichen Abdeckung beispielsweise aus Schrauben, federelastisch beaufschlagten oder elastischen Rastelementen und/oder aus mit Magneten versehenen Abstandshaltern bestehen.

Nach einer weiteren bevorzugten Ausgestaltung der Erfindung sind die Einlassöffnungen an einem oberen Gehäuseteil des Ablaufgehäuses ausgebildet, an welchem ein einen Geruchverschluss aufweisender unterer Gehäuseteil des Ablaufgehäuses angeschlossen ist. Der obere Gehäuseteil kann dabei einen Ventilsitz für einen Ablaufventilkörper aufweisen. Des Weiteren kann der obere Gehäuseteil vorzugsweise einen mit Gefälle in Richtung des Ventilsitzes geneigten Kanalboden aufweisen.

Nach einer weiteren bevorzugten Ausgestaltung der Erfindung ist die als Langloch ausgebildete Ablauföffnung der Wanne oder Duschtasse bzw. sind die mindestens zwei nebeneinander angeordneten Durchgangsöffnungen in einer muldenförmigen Vertiefung des Wannen- oder Duschtassenbodens angeordnet, wobei die Oberseite der Abdeckhaube im Wesentlichen flächenbündig zu dem die muldenförmige Vertiefung umgebenden Randbereich des Wannen- oder Duschtassenbodens abschließt. Die Abdeckhaube bildet somit keinen störenden Vorsprung am Wannen- bzw. Duschtassenboden.

Nachfolgend wird die Erfindung anhand einer mehrere Ausführungsbeispiele darstellenden Zeichnung näher erläutert. Es zeigen schematisch:
- Fig. 1: einen Abschnitt einer Dusch- oder Badewanne mit zwei Durchgangsöffnungen im Wannenboden, in einer perspektivischen Längsschnittansicht;
- Fig. 2: eine vergrößerte Detailansicht eines die beiden Durchgangsöffnungen aufweisenden Bodenabschnitts der Wanne der Fig. 1, in perspektivischer Längsschnittansicht;
- Fig. 3: den Bodenabschnitt einer Wanne gemäß Fig. 1 mit einer eine längliche Abdeckhaube aufweisenden Ablaufgarnitur, in perspektivischer Ansicht;
- Fig. 4: einen größeren Abschnitt einer Dusch- oder Badewanne gemäß Fig. 1 mit montierter Ab- und Überlaufgarnitur, in perspektivischer Ansicht;
- Fig. 5: eine erfindungsgemäße Ablaufgarnitur ohne Abdeckhaube, in perspektivischer Darstellung;
- Fig. 6: die Ablaufgarnitur der Fig. 5, in einer Vorder- bzw. Seitenansicht;
- Fig. 7: ein oberer Gehäuseteil der Ablaufgarnitur der Fig. 5 mit Abdeckhaube, in vertikaler Schnittansicht;
- Fig. 8: der obere Gehäuseteil der Ablaufgarnitur der Fig. 7 ohne Abdeckhaube, ohne Ablaufventilkörper und ohne Dichtungen, in einer Explosionsdarstellung;
- Fig. 9 und 10: die Abdeckhaube der Ablaufgarnitur der Fig. 7, in perspektivischer Draufsicht bzw. Unteransicht;
- Fig. 11: einen Abschnitt einer Dusch- oder Badewanne mit mehreren Durchgangsöffnungen im Wannenboden, gemäß einem weiteren Ausführungsbeispiel, in perspektivischer Längsschnittansicht;
- Fig. 12: eine vergrößerte Detailansicht eines eine Reihe von Durchgangsöffnungen aufweisenden Bodenabschnitts der Wanne der Fig. 11, in perspektivischer Längsschnittansicht;
- Fig. 13: den Bodenabschnitt einer Wanne gemäß Fig. 11 mit einer eine längliche Abdeckhaube aufweisenden Ablaufgarnitur, in perspektivischer Ansicht; und
- Fig. 14: einen größeren Abschnitt einer Dusch- oder Badewanne gemäß Fig. 11 mit montierter Ab- und Überlaufgarnitur, in perspektivischer Ansicht.

In den Figuren 1 und 4 ist eine Dusch- oder Badewanne 1 skizziert, die in ihrem Boden 1.1 zwei nebeneinander angeordnete Durchgangsöffnungen 2.1, 2.2 als Ablauflöcher aufweist. An den Durchgangsöffnungen 2.1, 2.2 lässt sich eine Ablaufgarnitur, die mit einer länglichen, vorzugsweise im Wesentlichen rechteckigen Abdeckhaube (Abdeckung) 3 versehen ist, verdrehsicher montieren (vgl. Figuren 3 und 4).

In dem Boden 1.1 der Wanne 1 ist eine muldenförmige, längliche Vertiefung 1.2 ausgebildet, in der die Durchgangsöffnungen 2.1, 2.2 angeordnet sind. Der Umfangsrand bzw. die Umfangskontur der Vertiefung 1.2 ist entsprechend der Abdeckhaube 3 ebenfalls im Wesentlichen rechteckig ausgebildet. Die Ecken der Abdeckhaube 3 sowie die Ecken des oberen Randes der Vertiefung 1.2 sind leicht abgerundet.

Die Vertiefung 1.2 ist so bemessen, dass die darin angeordnete Abdeckhaube 3 mit dem Boden 1.1 der Wanne 1 bzw. der Vertiefung 1.2 einen umlaufenden Ablaufspalt 4 begrenzt (vgl. Fig. 3 und 4). Die im Wesentlichen plattenförmige Abdeckhaube 3 weist eine flache Oberseite auf, die vorzugsweise zum Rand hin etwas nach unten abgeschrägt ist. Der Abstand (freie Hohlraum) zwischen dem Boden der Ablaufvertiefung 1.2 und der Unterseite der plattenförmigen Abdeckhaube 3 ist so bemessen, dass die Oberseite der Abdeckhaube 3 im Wesentlichen flächenbündig zu dem die Vertiefung 1.2 umgebenden Randbereich des Wannenbodens 1.1 abschließt (vgl. Fig. 3).

Im Vergleich zu einem genormten, herkömmlichen Ablaufloch, das einen Durchmesser von ca. 52 mm aufweist, sind die Ablauföffnungen 2.1, 2.2 der in Fig. 1 gezeigten Wanne 1 erheblich kleiner. Sie haben einen Durchmesser im Bereich von 28 mm bis 42 mm, beispielsweise beträgt ihr Durchmesser ca. 30 mm.

An den Ablauföffnungen 2.1, 2.2 ist auf der Unterseite des Wannenbodens 1.1 ein Ablaufgehäuse festgelegt (siehe Figuren 5 bis 10). In dem Ablaufgehäuse ist ein Ablaufventil integriert. Der Ventilkörper kann mittels eines im Ablaufgehäuse gelagerten Hebelmechanismus angehoben und abgesenkt werden. Der Hebelmechanismus ist über eine Kraftübertragungsvorrichtung, beispielsweise einen Bowdenzug und ein Getriebe, mit einem Betätigungselement 7 gekoppelt, das vorzugsweise am Überlauf der Wanne 1 angeordnet ist.

Entsprechend der länglichen Abdeckhaube 3 am Ablauf der Wanne 1 ist deren unterhalb des oberen Wannenrandes 1.3 ausgebildeter Überlauf vorzugsweise mit einer länglichen Blende 5 versehen, die hinsichtlich ihrer Form passend zu der Abdeckhaube 3 ausgeführt ist und somit in dem in Fig. 4 skizzierten Beispiel ebenfalls im Wesentlichen rechteckig ist. Um die längliche Blende 5 verdrehsicher am Überlauf festlegen zu können, weist die Wanne 1 in einer ihrer Längsseitenwände, unterhalb des oberen Wannenrandes 1.3, zwei nebeneinander angeordnete Durchgangsöffnungen 6.1, 6.2 als Überlauflöcher auf (vgl. Fig. 1). An den Überlauflöchern 6.1, 6.2 lässt sich eine Überlaufgarnitur, vorzugsweise eine Zu- und Überlaufgarnitur verdrehsicher montieren. Eine der Durchgangsöffnungen 6.1, 6.2 kann dabei auch als Durchgang für eine Vorrichtung zur Betätigung des Ablaufventils der Wanne 1 oder als Durchgang zur Anordnung eines in die Wanne 1 mündenden Wasserzulaufs genutzt werden.

Die längliche Blende 5 ist an zwei voneinander beabstandeten Verbindungsstellen lösbar mit einem oder mehreren Befestigungsflanschen verbunden, der bzw. die ihrerseits mit einem auf der Wannenrückseite angeordneten Überlaufkörper (nicht gezeigt) verbunden sind.

Die beiden Überlauflöcher bzw. Durchgangsöffnungen 6.1, 6.2 sind hier im Wesentlichen kreisrund ausgebildet und besitzen vorzugsweise gleiche Durchmesser. Im Vergleich zu einem genormten, herkömmlichen Überlaufloch, das einen Durchmesser von ca. 52 mm aufweist, sind die Überlauflöcher 6.1, 6.2 der in Fig.1 gezeigten Wanne 1 erheblich kleiner. Sie haben einen Durchmesser im Bereich von 30 mm bis 46 mm, beispielsweise beträgt ihr Durchmesser ca. 35 mm.

Die Figuren 5 bis 10 zeigen ein Ausführungsbeispiel einer erfindungsgemäßen Ablaufgarnitur. Die Ablaufgarnitur besitzt ein Ablaufgehäuse 8, das an zwei Bodendurchgangsöffnungen 2.1, 2.2 einer Dusch- oder Badewanne gemäß Fig. 1 festlegbar ist.

Das Ablaufgehäuse 8 weist hierzu zwei Einlassöffnungen 9.1, 9.2 auf, die durch Anschlussstutzen 8.1, 8.2 definiert sind. An der Oberseite der Anschlussstutzen 8.1, 8.2 sind Flansche 10.1,10.2 ausgebildet, die jeweils mit einer ringförmigen Dichtung 11 versehen sind. Der jeweilige Flansch 10.1,10.2 weist eine Ringnut 12 auf, in welche die Dichtung 11 formschlüssig eingesetzt ist. Vorzugsweise besitzt die Dichtung 11 an ihrem Außenumfang einen den Flansch umgreifenden Kragen 11.1.

Die Einlassöffnungen 9.1, 9.2 bzw. Anschlussstutzen 8.1, 8.2 sind an einem oberen Gehäuseteil 8.3 des Ablaufgehäuses 8 ausgebildet. Dieser Gehäuseteil 8.3 ist seinerseits vorzugsweise aus einem Oberteil 8.31 und einem Unterteil 8.32 zusammengesetzt. Die beiden separat hergestellten Teile 8.31, 8.32 sind an einer im Wesentlichen horizontalen Schnitt- bzw. Verbindungsebene miteinander wasserdicht verschweißt oder verklebt.

An dem oberen Gehäuseteil 8.3 ist ein unterer Gehäuseteil 8.4 angeschlossen ist, der einen Geruchverschluss aufweist. Die beiden Gehäuseteile 8.3, 8.4 sind lösbar miteinander verbunden. Hierzu ist an dem unteren Gehäuseteil 8.4 ein Anschlusssockel 8.41 ausgebildet, in den ein am Unterteil 8.32 des oberen Gehäuseteils 8.3 angeformter Anschlussflansch 8.321 formschlüssig einsetzbar ist. Der Außenumfang des Anschlussflansches 8.321 ist mit einer Dichtung 9 versehen. Die Dichtung 9 besteht vorzugsweise aus einem O-Ring, der in einer Ringnut am Außenumfang des Anschlussflansches 8.321 festgelegt ist.

Der Anschlusssockel 8.41 des unteren Gehäuseteils 8.4 und der darin eingesetzte Anschlussflansch 8.321 des oberen Gehäuseteils 8.3 sind mittels einer Klemmschelle (Spannring) 8.5 kraftschlüssig miteinander verbunden. Nach Lösen der Klemmschelle 8.5 kann der Anschlussflansch 8.321 relativ zu dem Anschlusssockel 8.41 gedreht werden. Die Gehäuseteile 8.3, 8.4 können also nach Lösen der Klemmschelle 8.5 relativ zueinander gedreht werden.

Der obere Gehäuseteil 8.3 weist ferner einen Ventilsitz 8.322 für einen Ablaufventilkörper 8.6 auf. Der Ventilsitz 8.322 ist vorzugsweise auf Höhe des Anschlussflansches 8.321 ausgebildet. An dem Ventilsitz 8.322 ist ein nach unten vorstehender Hohlzapfen 8.323 angeformt, in dem der Schaft 8.61 des heb- und senkbaren Ventilkörpers (Ventilkegels) 8.6 axial geführt ist. Der Ventilkörper 8.6 hat am Außenumfang seines tellerförmigen Abschnitts 8.62 eine Ringnut mit einer darin eingesetzten ringförmigen Dichtung 12, die vorzugsweise als Lippendichtung ausgeführt sein kann. Ferner steht an der Oberseite des tellerförmigen Ventilkörperabschnitts 8.62 ein Griffelement 8.63 vor, das mit einer (9.1) der Einlassöffnungen fluchtet. Unterhalb der anderen Einlassöffnung 9.2, d.h. der vom Ventilsitz 8.322 seitlich beabstandeten Einlassöffnung 9.2, ist der Boden 8.324 des oberen Gehäuseteils 8.3 mit Gefälle in Richtung des Ventilsitzes 8.322 ausgebildet.

In dem Anschlusssockel 8.41 des unteren Gehäuseteils 8.4 ist ein Hebel (nicht gezeigt) schwenkbar gelagert, der an dem Schaft 8.61 des Ventilkörpers 8.6 angreift und den Ventilkörper bei entsprechender Betätigung eines Betätigungselements 7, beispielsweise eines einen Betätigungshebel aufweisenden Drehelements, anhebt, wobei das Betätigungselement 7 über ein Getriebe und einen Bowdenzug 13 mit dem schwenkbaren Hebel gekoppelt ist. Das Betätigungselement 7 ist vorzugsweise am Überlauf der Wanne 1 angeordnet und drehbar in dem dort festgelegten Überlaufkörper (nicht gezeigt) gelagert (vgl. Fig. 1).

An dem Anschlusssockel 8.41 ist zudem ein Anschlussstutzen 8.42 mit Überwurfmutter für ein an dem Überlaufkörper angeschlossenes Überlaufrohr (nicht gezeigt) angeformt. Der Geruchverschluss des unteren Ablaufgehäuseteils 8.4 ist in Form eines flachen, im Querschnitt länglichen, im Wesentlichen rechteckigen Kanals 8.43 ausgeführt, der ausgehend von der Unterseite des Anschlusssockels 8.41 zunächst im Wesentlichen horizontal und dann bogenförmig nach oben verläuft, wobei er eine Überlaufkante 8.431 bildet, die vorzugsweise oberhalb der Mittelachse des dem Überlaufrohr zugeordneten Anschlussstutzen 8.42 liegt. In Fließrichtung hinter der Überlaufkante 8.431 geht der im Wesentlichen rechteckige Kanal 8.43 des Geruchverschlusses in einen Anschlussstutzen 8.432 mit Überwurfmutter für ein ein kreisförmiges Querschnittsprofil aufweisendes Ablaufrohr (nicht gezeigt) über (vgl. Figuren 5 und 6).

Die den Ablauflöchern 2.1, 2.2 der Wanne 1 zugeordneten Anschlussstutzen 8.1, 8.2 des oberen Ablaufgehäuseteils 8.3 weisen jeweils ein Innengewinde 8.11, 8.21 auf, in das eine ein entsprechendes Außengewinde 14.11, 14.21 aufweisende Flanschbuchse 14.1, 14.2 als Befestigungselement einschraubbar ist. Der Rand des Ablaufloches 2.1, 2.2 der Wanne 1 wird dabei zwischen dem mit der Dichtung versehenen Abschlussstutzen 8.1, 8.2 und dem Flansch 14.12, 14.22 der Flanschbuchse 14.1, 14.2 dichtend eingespannt. Die Flanschbuchse 14.1, 14.2 ist an ihrer Oberseite mit Vorsprüngen 14.13, 14.23 versehen. Die Vorsprünge 14.13 bzw. 14.23 sind diametral auf der Oberseite der Flanschbuchse 14.1,14.2 angebracht. Sie bestehen vorzugsweise aus ringförmigen Zapfen und können Gewindebohrungen aufweisen.

In die jeweilige Flanschbuchse 14,1, 14.2 ist ein Sieb 15 lösbar eingesetzt. Das Sieb 15 ist vorzugsweise schüsselförmig ausgebildet und weist Ausnehmungen 15.1 zur Aufnahme der Vorsprünge (Zapfen) 14.13 bzw. 14.23 der Flanschbuchse 14.1, 14.2 auf.

Die längliche, plattenförmige Abdeckhaube 3 weist an ihrer Unterseite Verbindungsmittel 3.11, 3.12, 3.13, 3.21, 3.22, 3.23 auf, die im montierten Zustand der Ablaufgarnitur formschlüssig und/oder reibschlüssig in die Siebe 15 bzw. Flanschbuchsen 14.1, 14.2 eingreifen. Die Verbindungsmittel 3.11, 3.12, 3.13, 3.21, 3.22, 3.23 bestehen vorliegend aus stegförmigen Vorsprüngen. Die Verbindungsmittel 3.11, 3.12, 3.13, 3.21, 3.22, 3.23 sind vorzugsweise einstückig an der Unterseite der Abdeckung 3 angeformt. Sie weisen an ihren Außenkanten bzw. Außenecken kehlförmige Aussparungen 3.10, 3.20 auf, die am Ringflansch 15.2 sowie an der Innenseite 15.3 des Siebes 15 anliegende Abstützflächen definieren.

Vorzugsweise sind jeder der Flanschbuchsen 14.1, 14.2 bzw. Einlassöffnungen 9.1, 9.2 drei stegförmige Verbindungsmittel 3.11, 3.12, 3.13 bzw. 3.21, 3.22, 3.23 zugeordnet, die gleichmäßig voneinander beabstandet auf einem gemeinsamen Teilkreis liegen. Die in das Sieb 15 bzw. die Flanschbuchse 14.1 oder 14.2 eingreifenden Verbindungsmittel 3.11, 3.12, 3.13 oder 3.21, 3.22, 3.23 sind somit in ca. 120° betragenden Winkeln zueinander angeordnet (vgl. Fig. 10). Von den beiden Gruppen von Verbindungsmittel, die jeweils drei stegförmige Verbindungsmittel 3.11, 3.12, 3.13 bzw. 3.21, 3.22, 3.23 umfassen, sind die den größten Abstand zueinander aufweisenden Verbindungsmittel 3.11 und 3.21 fluchtend auf der Längsmittelachse der im Wesentlichen rechteckigen Platte 3.3 der Abdeckhaube 3 angeordnet. Der Abstand der Verbindungsmittel 3.11 und 3.21 ist größer als die Breite B der Abdeckhaube 3. Ferner ist am Umfang der Abdeckhaube 3 ein nach unten vorstehender, geschlossen umlaufender Kragen 3.4 ausgebildet.

Das in den Figuren 11 bis 14 dargestellte Ausführungsbeispiel unterscheidet sich von dem in den Figuren 1 bis 4 gezeigten Ausführungsbeispiel im Wesentlichen lediglich dadurch, dass die Abdeckhaube 3 am Wannenablauf sowie die Blende 5 am Wannenüberlauf länger sowie in der Breite schmaler sind als diejenigen in den Figuren 3 und 4, wobei die zugehörige Dusch- oder Badewanne 1 nicht zwei Ablauflöcher 2.1, 2.2 und zwei Überlauflöcher 6.1, 6.2, sondern vier Ablauflöcher 2.1, 2.2, 2.3, 2.4 sowie vier Überlauflöcher 6.1, 6.2, 6.3, 6.4 aufweist. Die muldenförmige Vertiefung 1.2 im Wannenboden 1.1 ist an das längere und schmalere Maß der Abdeckhaube 3 angepasst. Da hier die Lochzahl erhöht wurde, kann der Durchmesser der Ablauflöcher 2.1, 2.2, 2.3, 2.4 und Überlauflöcher nochmals gegenüber den herkömmlichen, genormten Wannendurchbrüchen mit einem Durchmesser von ca. 52 mm reduziert werden. Die vier in Reihe angeordneten Ablauflöcher 2.1, 2.2, 2.3,2.4 besitzen beispielsweise jeweils einen Durchmesser von ca. 24 mm, während die vier in Reihe angeordneten Überlauflöcher 6.1, 6.2, 6.3, 6.4 einen Durchmesser von zum Beispiel jeweils ca. 30 mm aufweisen.

Aufgrund der größeren Länge der Blende 5 und der größeren Anzahl von Durchgangsöffnungen (Überlauflöchern) 6.1, 6.2, 6.3, 6.4 lässt sich mit der Zu- und Überlaufgarnitur gemäß Fig. 14 ein relativ breiter stilisierter Wasserfall W erzeugen. Die Zu- und Überlaufgarnitur gemäß Fig. 14 weist hierzu einen durch die Blende 5 verdeckten Überlaufkörper mit einer entsprechend langen schlitzförmigen Mündungsöffnung oder mehrere verdeckte Überlaufkörper auf.

Die Ausführung der Erfindung ist nicht auf die in der Zeichnung dargestellten Ausführungsbeispiele beschränkt. Vielmehr sind zahlreiche Varianten denkbar, die auch bei von den Ausführungsbeispielen abweichender Gestaltung von der in den beiliegenden Ansprüchen umrissenen Erfindung Gebrauch machen. So kann die Abdeckhaube (Abdeckung) 3 der erfindungsgemäßen Ablaufgarnitur beispielsweise auch eine von einem Rechteck abweichende Form aufweisen, insbesondere im Wesentlichen oval ausgebildet sein.

## Patentansprüche

1. Ablaufgarnitur für eine Dusch- und Badewanne und/oder eine Duschtasse, mit einem an einer Bodendurchgangsöffnung (2.1) einer Wanne (1) oder Duschtasse mittels mindestens zweier Befestigungselemente (14.1, 14.2) festlegbaren Ablaufgehäuse (8) und einer oberhalb einer Einlassöffnung (9.1) des Ablaufgehäuses (8) angeordneten Abdeckung (3), die im montierten Zustand mit der Wanne (1) oder Duschtasse einen Ablaufspalt (4) begrenzt, über den Wasser zur Einlassöffnung (9.1) des Ablaufgehäuses (8) fließen kann, wobei die Abdeckung (3) länglich ausgebildet und mit mindestens zwei voneinander beabstandeten Verbindungsmitteln (3.11, 3.21) versehen ist, mittels derer sie lösbar am Ablaufgehäuse (8) festlegbar ist, und wobei der Abstand der mindestens zwei (3.11, 3.21) oder von mindestens zwei (3.11, 3.21) der an der Abdeckung vorgesehenen Verbindungsmittel (3.11, 3.12, 3.13, 3.21, 3.22, 3.23) größer ist als die Breite (B) der Abdeckung (3), **dadurch gekennzeichnet, dass** die Einlassöffnung (9.1) des Ablaufgehäuses (8) neben mindestens einer als weitere Einlassöffnung des Ablaufgehäuses (8) fungierenden Kanalöffnung (9.2) angeordnet ist, die im montierten Zustand der Ablaufgarnitur mit einer zweiten Bodendurchgangsöffnung (2.2) der Wanne (1) oder Duschtasse fluchtet, und dass die Einlassöffnungen (9.1, 9.2) von der länglich ausgebildeten Abdeckung (3) überdeckt werden.

2. Ablaufgarnitur nach Anspruch 1, **dadurch gekennzeichnet, dass** die Einlassöffnungen (9.1, 9.2) durch Anschlussstutzen (8.1, 8.2) definiert sind, die jeweils ein Innengewinde (8.11, 8.21) aufweisen, wobei die Befestigungselemente (14.1,14.2) entsprechende Außengewinde (14.11,14.21) aufweisen und als Flanschbuchsen ausgeführt sind.

3. Ablaufgarnitur nach Anspruch 2, **dadurch gekennzeichnet, dass** die jeweilige Flanschbuchse (14.1, 14.2) an ihrer Oberseite mit Vorsprüngen (14.13, 14.23) versehen ist.

4. Ablaufgarnitur nach Anspruch 2 oder 3, **dadurch gekennzeichnet, dass** in die jeweilige Flanschbuchse (14.1, 14.2) ein Sieb (15) lösbar eingesetzt ist.

5. Ablaufgarnitur nach Anspruch 4, **dadurch gekennzeichnet, dass** das Sieb (15) an den Vorsprüngen (14.13, 14.23) formschlüssig und/oder kraftschlüssig festlegbar ist.

6. Ablaufgarnitur nach einem der Ansprüche 2 bis 5, **dadurch gekennzeichnet, dass** die an der Abdeckung (3) vorgesehenen Verbindungsmittel (3.11, 3.12, 3.13, 3.21, 3.22, 3.23) formschlüssig und/oder reibschlüssig in die Flanschbuchsen (14.1, 14.2) eingreifen.

7. Ablaufgarnitur nach Anspruch 4 oder 5, **dadurch gekennzeichnet, dass** die an der Abdeckung (3) vorgesehenen Verbindungsmittel (3.11, 3.12, 3.13, 3.21, 3.22, 3.23) formschlüssig und/oder reibschlüssig in die Siebe (15) eingreifen.

8. Ablaufgarnitur nach einem der Ansprüche 1 bis 7, **dadurch gekennzeichnet, dass** die Einlassöffnungen (9.1, 9.2) an einem oberen Gehäuseteil (8.3) des Ablaufgehäuses (8) ausgebildet sind, an dem ein einen Geruchverschluss aufweisender unterer Gehäuseteil (8.4) des Ablaufgehäuses (8) angeschlossen ist.

9. Ablaufgarnitur nach Anspruch 8, **dadurch gekennzeichnet, dass** der obere Gehäuseteil (8.3) einen Ventilsitz (8.322) für einen Ablaufventilkörper (8.6) aufweist.

10. Ablaufgarnitur nach einem der Ansprüche 1 bis 9, **dadurch gekennzeichnet, dass** das Ablaufgehäuse (8) an mindestens zwei nebeneinander angeordneten Bodendurchgangsöffnungen (2.1, 2.2) der Wanne (1) oder Duschtasse festlegbar ist.

11. Ablaufgarnitur nach einem der Ansprüche 1 bis 10, **dadurch gekennzeichnet, dass** die Abdeckung (3) in der Draufsicht im Wesentlichen rechteckig oder oval ausgebildet ist.

12. Sanitärobjekt in Form einer Wanne (1) oder Duschtasse, mit einem Boden (1.1), einer Bodendurchgangsöffnung (2.1) und einer länglichen Abdeckung (3), die im montierten Zustand mit dem Boden (1.1) der Wanne oder Duschtasse einen umlaufenden Ablaufspalt (4) begrenzt, wobei die Abdeckung (3) mit mindestens zwei voneinander beabstandeten Verbindungsmitteln (3.11, 3.21) versehen ist, mittels derer sie lösbar an einem an der Bodendurchgangsöffnung (2.1) festlegbaren Ablaufgehäuse verdrehsicher festlegbar ist, und wobei der Abstand der mindestens zwei (3.11, 3.21) oder von mindestens zwei (3.11, 3.21) der an der Abdeckung (3) vorgesehenen Verbindungsmittel (3.11, 3.12, 3.13, 3.21, 3.22, 3.23) größer ist als die Breite (B) der Abdeckung (3), **dadurch gekennzeichnet, dass** neben der Bodendurchgangsöffnung (2.1) mindestens eine weitere Bodendurchgangsöffnung (2.1, 2.2, 2.3, 2.4) in dem Boden (1.1) der Wanne (1) oder Duschtasse angeordnet ist, wobei die Verbindungsmittel (3.11, 3.12, 3.13, 3.21, 3.22, 3.23) der Abdeckung (3) so angeordnet sind, dass mindestens eines dieser Verbindungsmittel im montierten Zustand der Abdeckung (3) im Bereich der ersten Bodendurchgangsöffnung (2.1) der Wanne (1) oder Duschtasse angeordnet und mindestens ein anderes dieser Verbindungsmittel im Bereich der weiteren Bodendurchgangsöffnung (2.2) der Wanne (1) oder Duschtasse angeordnet ist.

13. Sanitärobjekt nach Anspruch 12, **dadurch gekennzeichnet, dass** die mindestens zwei nebeneinander angeordneten Durchgangsöffnungen (2.1, 2.2, 2.3, 2.4) in einer muldenförmigen Vertiefung (1.2) des Wannen- oder Duschtassenbodens (1.1) angeordnet sind, und dass die Oberseite der Abdeckung (3) im Wesentlichen flächenbündig zu dem die muldenförmige Vertiefung (1.2) umgebenden Randbereich des Wannen- oder Duschtassenbodens (1.1) abschließt.

14. Sanitärobjekt nach Anspruch 12 oder 13, **dadurch gekennzeichnet, dass** die Abdeckung (3) im Wesentlichen rechteckig oder oval ausgebildet ist.

## Claims

1. Drain fitting for a shower-bath tub and/or shower tray, comprising a drain housing (8) that can be fixed to a floor through hole (2.1) in a tub (1) or shower tray by means of at least two fastening elements (14.1, 14.2), and comprising a cover (3) that is arranged above an inlet opening (9.1) in the drain housing (8) and, together with the tub (1) or shower tray, defines a drain gap (4) when assembled, via which gap water can flow to the inlet opening (9.1) in the drain housing (8), the cover (3) being elongate and being provided with at least two mutually spaced connection means (3.11, 3.21), by means of which said cover can be detachably fixed to the drain housing (8), and the distance between the at least two (3.11, 3.21) or between at least two (3.11, 3.21) of the connection means (3.11, 3.12, 3.13, 3.21, 3.22, 3.23) provided on the cover being greater than the width (B) of the cover (3), **characterised in that** the inlet opening (9.1) in the drain housing (8) is arranged adjacently to at least one channel opening (9.2) which functions as an additional inlet opening in the drain housing (8) and which, when the drain fitting is assembled, is in alignment with a second floor through hole (2.2) in the tub (1) or shower tray, and **in that** the inlet openings (9.1, 9.2) are covered by the elongate cover (3).

2. Drain fitting according to claim 1, **characterised in that** the inlet openings (9.1, 9.2) are delimited by connection pieces (8.1, 8.2) which each comprise an internal thread (8.11, 8.21), the fastening elements (14.1, 14.2) comprising corresponding external threads (14.11, 14.21) and being designed as flanged bushes.

3. Drain fitting according to claim 2, **characterised in that** the particular flanged bush (14.1, 14.2) is provided, on the top thereof, with protrusions (14.13, 14.23).

4. Drain fitting according to either claim 2 or claim 3, **characterised in that** a strainer (15) is detachably inserted into the particular flanged bush (14.1, 14.2).

5. Drain fitting according to claim 4, **characterised in that** the strainer (15) can be fixed to the protrusions (14.13, 14.23) with a positive fit and/or a non-positive fit.

6. Drain fitting according to any of claims 2 to 5, **characterised in that** the connection means (3.11, 3.12, 3.13, 3.21, 3.22, 3.23) provided on the cover (3) engage in the flanged bushes (14.1, 14.2) with a positive fit and/or frictionally.

7. Drain fitting according to either claim 4 or claim 5, **characterised in that** the connection means (3.11, 3.12, 3.13, 3.21, 3.22, 3.23) provided on the cover (3) engage in the strainers (15) with a positive fit and/or frictionally.

8. Drain fitting according to any of claims 1 to 7, **characterised in that** the inlet openings (9.1, 9.2) are formed in an upper housing part (8.3) of the drain housing (8), to which part a lower housing part (8.4) of the drain housing (8) comprising an odour trap is connected.

9. Drain fitting according to claim 8, **characterised in that** the upper housing part (8.3) comprises a valve seat (8.322) for a drain valve body (8.6).

10. Drain fitting according to any of claims 1 to 9, **characterised in that** the drain housing (8) can be fixed to at least two adjacent floor through holes (2.1, 2.2) in the tub (1) or shower tray.

11. Drain fitting according to any of claims 1 to 10, **characterised in that** the cover (3) is substantially rectangular or oval in plan view.

12. Sanitary object in the form of a tub (1) or shower tray, comprising a floor (1.1), a floor through hole (2.1) and an elongate cover (3) which defines, together with the floor (1.1) of the tub or shower tray, a peripheral drain gap (4) when assembled, the cover (3) being provided with at least two mutually spaced connection means (3.11, 3.21), by means of which said cover can be non-rotatably detachably fixed to a drain housing, which can be fixed to the floor through hole (2.1), and the distance between the at least two (3.11, 3.21) or between at least two (3.11, 3.21) of the connection means (3.11, 3.12, 3.13, 3.21, 3.22, 3.23) provided on the cover (3) is greater than the width (B) of the cover (3), **characterised in that** at least one additional floor through hole (2.1, 2.2, 2.3, 2.4) is arranged in the floor (1.1) of the tub (1) or shower tray adjacently to the floor through hole (2.1), the connection means (3.11, 3.12, 3.13, 3.21, 3.22, 3.23) of the cover (3) being arranged such that, when the cover (3) is assembled, at least one of said connection means is arranged in the region of the first floor through hole (2.1) in the tub (1) or shower tray and at least one other of said connection means is arranged in the region of the additional floor through hole (2.2) in the tub (1) or shower tray.

13. Sanitary object according to claim 12, **characterised in that** the at least two adjacent through holes (2.1, 2.2, 2.3, 2.4) are arranged in a trough-like recess (1.2) in the tub or shower tray floor (1.1), and **in that** the top of the cover (3) ends substantially flush with the edge region of the tub or shower tray floor (1.1) surrounding the trough-like recess (1.2).

14. Sanitary object according to either claim 12 or claim 13, **characterised in that** the cover (3) is substantially rectangular or oval.

## Revendications

1. Ensemble d'évacuation pour un bac de douche et une baignoire et/ou pour un receveur de douche, ledit ensemble d'évacuation comprenant un boîtier d'évacuation (8) pouvant être fixé sur une ouverture de passage (2.1) du fond d'une baignoire (1) ou d'un receveur de douche, au moyen au moins de deux éléments de fixation (14.1, 14.2), et comprenant un couvercle (3) disposé au-dessus d'une ouverture d'entrée (9.1) du boîtier d'évacuation (8), couvercle qui, à l'état monté avec la baignoire (1) ou avec le receveur de douche, délimite une fente d'évacuation (4) par laquelle peut s'écouler de l'eau fournie à l'ouverture d'entrée (9.1) du boîtier d'évacuation (8), où le couvercle (3) est configuré en ayant une forme allongée et en étant doté au moins de deux moyens d'assemblage (3.11, 3.21) espacés l'un de l'autre, moyens d'assemblage à l'aide desquels ledit couvercle peut être fixé, de façon amovible, sur le boîtier d'évacuation (8), et où la distance qui sépare les moyens d'assemblage (3.11, 3.12, 3.13, 3.21, 3.22, 3.23) au moins au nombre de deux (3.11, 3.21) ou bien au moins de deux (3.11, 3.21), qui sont prévus sur le couvercle, est plus grande que la largeur (B) du couvercle (3),
**caractérisé en ce que** l'ouverture d'entrée (9.1) du boîtier d'écoulement (8) est disposée en plus d'au moins une ouverture de canal (9.2) fonctionnant comme une autre ouverture d'entrée du boîtier d'évacuation (8), ouverture de canal qui, à l'état monté de l'ensemble d'évacuation, est alignée sur une seconde ouverture de passage (2.2) du fond de la baignoire (1) ou du receveur de douche, et **en ce que** les ouvertures d'entrée (9.1, 9.2) sont recouvertes par le couvercle (3) configuré en ayant une forme allongée.

2. Ensemble d'évacuation selon la revendication 1, **caractérisé en ce que** les ouvertures d'entrée (9.1, 9.2) sont définies par des tubulures de raccordement (8.1, 8.2) qui présentent à chaque fois un filetage intérieur (8.11, 8.21), où les éléments de fixation (14.1, 14.2) présentent des filetages extérieurs correspondants (14.11, 14.21) et sont réalisés comme des douilles à collerette.

3. Ensemble d'évacuation selon la revendication 2, **caractérisé en ce que** la douille à collerette respective (14.1, 14.2) est dotée, sur sa partie supérieure, d'éléments en saillie (14.13, 14.23).

4. Ensemble d'évacuation selon la revendication 2 ou 3, **caractérisé en ce qu'**un crible (15) est introduit, de façon amovible, dans la douille à collerette respective (14.1, 14.2).

5. Ensemble d'évacuation selon la revendication 4, **caractérisé en ce que** le crible (15) peut être fixé, par complémentarité de forme et/ou par action de force, sur les éléments en saillie (14.13, 14.23).

6. Ensemble d'évacuation selon l'une quelconque des revendications 2 à 5, **caractérisé en ce que** les moyens d'assemblage (3.11, 3.12, 3.13, 3.21, 3.22, 3.23) prévus sur le couvercle (3) s'engagent dans les douilles à collerette (14.1, 14.2), par complémentarité de forme et/ou par frottement.

7. Ensemble d'évacuation selon la revendication 4 ou 5, **caractérisé en ce que** les moyens d'assemblage (3.11, 3.12, 3.13, 3.21, 3.22, 3.23) prévus sur le couvercle (3) s'engagent dans les cribles (15), par complémentarité de forme et/ou par frottement.

8. Ensemble d'évacuation selon l'une quelconque des revendications 1 à 7, **caractérisé en ce que** les ouvertures d'entrée (9.1, 9.2) sont configurées sur une partie supérieure (8.3) du boîtier d'évacuation (8), partie supérieure à laquelle est raccordée une partie inférieure (8.4) du boîtier d'évacuation (8), ladite partie inférieure présentant un siphon.

9. Ensemble d'évacuation selon la revendication 8, **caractérisé en ce que** la partie supérieure (8.3) du boîtier présente un siège de soupape (8.322) pour un corps de soupape d'évacuation (8.6).

10. Ensemble d'évacuation selon l'une quelconque des revendications 1 à 9, **caractérisé en ce que** le boîtier d'évacuation (8) peut être fixé sur au moins deux ouvertures de passage (2.1, 2.2) du fond de la baignoire (1) ou du receveur de douche, lesdites ouvertures de passage étant placées l'une à côté de l'autre.

11. Ensemble d'évacuation selon l'une quelconque des revendications 1 à 10, **caractérisé en ce que** le couvercle (3), dans une vue de dessus, est configuré en étant essentiellement rectangulaire ou ovale.

12. Objet sanitaire se présentant sous la forme d'une baignoire (1) ou d'un receveur de douche, ledit objet sanitaire comprenant un fond (1.1), une ouverture de passage (2.1) du fond et un couvercle (3) de forme allongée, couvercle qui, à l'état monté avec le fond (1.1) de la baignoire ou du receveur de douche, délimite une fente d'évacuation périphérique (4), où le couvercle (3) est doté au moins de deux moyens d'assemblage (3.11, 3.21) espacés l'un de l'autre, moyens d'assemblage à l'aide desquels ledit couvercle peut être fixé, en résistant à la torsion et de façon amovible, sur un boîtier d'évacuation pouvant être fixé sur l'ouverture de passage (2.1) du fond, et où la distance qui sépare les moyens d'assemblage (3.11, 3.12, 3.13, 3.21, 3.22, 3.23) au moins au nombre de deux (3.11, 3.21) ou bien au moins de deux (3.11, 3.21), qui sont prévus sur le couvercle (3), est plus grande que la largeur (B) du couvercle (3), **caractérisé en ce que**, en plus de l'ouverture de passage (2.1) du fond, au moins une autre ouverture de passage (2.1, 2.2, 2.3, 2.4) du fond est disposée dans le fond (1.1) de la baignoire (1) ou du receveur de douche, où les moyens d'assemblage (3.11, 3.12, 3.13, 3.21, 3.22, 3.23) du couvercle (3) sont disposés de manière telle, qu'au moins l'un de ces moyens d'assemblage soit disposé, à l'état monté du couvercle (3), dans la zone de la première ouverture de passage (2.1) du fond de la baignoire (1) ou du receveur de douche, et de manière telle qu'au moins un autre de ces moyens d'assemblage soit disposé dans la zone de l'autre ouverture de passage (2.2) du fond de la baignoire (1) ou du receveur de douche.

13. Objet sanitaire selon la revendication 12, **caractérisé en ce que** les ouvertures de passage (2.1, 2.2, 2.3, 2.4) au moins au nombre de deux, placées l'une à côté de l'autre, sont disposées dans une partie en creux (1.2), en forme d'auge, du fond (1.1) de la baignoire ou du receveur de douche, et **en ce que** la partie supérieure du couvercle (3) se termine en ayant sa surface pratiquement à fleur par rapport à la zone de bordure du fond (1.1) de la baignoire ou du receveur de douche, ladite zone de bordure entourant la partie en creux (1.2) en forme d'auge.

14. Objet sanitaire selon la revendication 12 ou 13, **caractérisé en ce que** le couvercle (3) est configuré en étant essentiellement rectangulaire ou ovale.
